# EUROPÄISCHE PATENTSCHRIFT

(11) **EP 1 023 995 B1**
(45) Veröffentlichungstag und Bekanntmachung des Hinweises auf die Patenterteilung: **03.11.2004**
(21) Anmeldenummer: 00101321.8
(22) Anmeldetag: 22.01.2000
(51) Int. Cl.: B41F 5/06, B41F 31/28

(54) **Maschine zum Färben von Papierbahnen**
Machine for printing on webs
Machine pour imprimer des bandes de papier

(30) Priorität: 28.01.1999 DE 19903478
(43) Veröffentlichungstag der Anmeldung: 02.08.2000
(73) Patentinhaber: Loth, Volker, 57528 Freudenberg (DE)
(72) Erfinder: Loth, Volker, 57528 Freudenberg (DE)
(74) Vertreter: Beckord, Klaus

(56) Entgegenhaltungen:
- DE-B- 1 107 247
- GB-A- 191 100 326
- US-A- 1 837 702
- US-A- 2 112 591
- US-A- 3 762 323

## Beschreibung

Die Erfindung betrifft eine Maschine zum Färben von Papierbahnen.

In der DE 196 48 567 A1 ist eine Maschine zum einseitigen Bedrucken eines Zigarettenpapierstreifens in einer Zigarettenstrangmaschine beschrieben. Der von einer Bobine abgezogene, zu bedruckende Zigarettenpapierstreifen läuft über eine Umlenkwalze zu einer Druckwalze eines Druckwerkes, auf deren Mantel das Druckbild aufgebracht ist. Die Druckwalze übergibt die auf dem Druckbild enthaltene Farbe am Berührungspunkt mit einer Gegendruckwalze auf den durch den Spalt zwischen Druckwalze und Gegendruckwalze laufenden Zigarettenpapierstreifen, auf den ein entsprechender Aufdruck aufgebracht wird. Die Druckfarbe wird aus einer Kartusche über eine Farbleitung in eine Auftrageinrichtung mit einer Sprühdüse geleitet, aus der ein Farbflüssigkeits-Luft-Gemisch in den Spalt zwischen zwei sich berührenden, rotierenden Zuführwalzen eintritt, wobei der Auftrageinrichtung Druckluft zum Vernebeln der von der Düse abgegebenen Farbflüssigkeit zugeführt wird. Die eine Zuführwalze, eine sogenannte Verreiberwalze, gibt die auf ihrem Umfang befindliche Farbe an eine Übertragungswalze ab, die die Druckfarbe auf den Mantel der Druckwalze überträgt.

Aus der EP 0 648 289 B1 ist eine Maschine zum einseitigen Einfärben von Papierbahnen bekannt, in der eine Papierbahn um eine Gegendruckwalze eines Druckwerkes umläuft, die über die Papierbahn mit einer Farbwalze zusammenwirkt, die zusammen mit der Gegendruckwalze in einen Walzentrieb eingebaut ist. Die Farbwalze wirkt mit einer unter dieser liegenden ersten Zwischenwalze zusammen, die ihrerseits mit einer darunter liegenden zweiten Zwischenwalze zusammenwirkt, die wiederum mit einer Farbbehälterwalze zusammenwirkt, die teilweise in die Farbe in einem Farbbehälter eingetaucht ist. Jede zweite Walze ausgehend von der beweglich gelagerten Farbwalze ist ebenfalls beweglich gelagert. Eine derartige Lagerung der Walzen ermöglicht den Antrieb aller Walzen des Druckwerkes durch die laufende Papierbahn.

Die DE Auslegeschrift 1 107 247 zeigt eine Farbauftragsvorrichtung für Rotationsdruckmaschinen, insbesondere Anilindruckmaschinen. Hierbei besteht das Druckwerk aus einer direkt mit einer Klischeewalze zusammenwirkenden Farbaufnahmewalze und einer nicht mit der Klischeewalze in Verbindung stehenden, oben an der Farbaufnahmewalze aufliegenden, kleineren Farbverteilungsrolle mit einer weichen Oberfläche aus Gummi. Über Farbaufspritzeinrichtungen wird auf die Farbaufnahmewalze Farbe aufgespritzt, die durch die Farbverteilungsrolle gleichmäßig auf der Farbaufnahmewalze verteilt wird und dann von der Farbaufnahmewalze auf die Klischeewalze übertragen wird. Zum Einfärben von Papierbahnen ist eine solche Rotationsdruckmaschine nicht geeignet.

Der Erfindung liegt die Aufgabe zugrunde, eine Maschine zum Einfärben von Papierbahnen zu entwickeln, die sich durch eine einfache und preisgünstige Konstruktion auszeichnet.

Diese Aufgabe ist erfindungsgemäß gelöst durch eine Maschine mit den Merkmalen des Patentanspruches 1.

Die Unteransprüche beinhalten vorteilhafte und zweckmäßige Weiterbildungen der Erfindung.

Die Erfindung ist nachfolgend anhand einer schematischen Zeichnung einer Maschine zum beidseitigen Färben von Papierbahnen erläutert.

Die Maschine zum beidseitigen Färben von Papierbahnen besteht aus zwei hintereinander angeordneten Farbdruckwerken 1, 1 gleicher Konstruktion.

Die Farbdruckwerke 1, 1 sind in Gehäusen 2, 2 eingebaut und in Abhängigkeit von der Breite der zu färbenden Papierbahn 8 bzw. der Art des einzufärbenden Musters mit einer oder mehreren Dosiereinheiten 3 mit einer oder mehreren Sprühdüsen 4 zum Aufsprühen von Farbe auf eine Dosierwalze 5, einer mit dieser zusammenwirkenden Verteilwalze 6 zum gleichmäßigen Auftragen der Farbe auf eine Farbwalze 7 zum Färben der Oberseite 8a bzw. der Unterseite 8b einer Papierbahn 8, die die beiden Farbdruckwerke 1, 1 in entgegengesetzter Laufrichtung a, b durchläuft, einer mit der Farbwalze 7 zusammenwirkenden Gegendruckwalze 9 sowie nachfolgend beschriebenen Stellvorrichtungen zum Einstellen der Spaltbreite der zwischen den einzelnen Walzen 5, 6, 7, 9 gebildeten Spalte 10-12 ausgerüstet.

Die Farbdruckwerke 1, 1 können mit Farbwalzen 7 mit glatter Oberfläche zum ganzflächigen Färben von Papierbahnen 8 oder mit Farbwalzen 7 mit einer profilierten Oberfläche zum Auftragen von Farbmustern mit geraden Streifen, Wellenlinien und dgl. Zeichen auf Papierbahnen 8 bestückt werden.

Jeder Dosiereinheit 3 ist ein von einem elektronischen Rechner in Abhängigkeit von der Farbviskosität, der Geschwindigkeit der zu färbenden Papierbahn 8 und der Menge der aufzutragenden Farbe gesteuertes Regelventil 13 zur Regelung der der Dosiereinheit 3 unter Druck zugeleiteten Farbflüssigkeitsmenge vorgeschaltet.

Die Dosiereinheit 3 bzw. Dosiereinheiten jedes Farbdruckwerkes 1 ist bzw. sind auf einem aus dem und in das Maschinengehäuse 2 aus- und einfahrbaren Schlitten 14 angeordnet.

Dosierwalze 5, Verteilwalze 6, Farbwalze 7 und Gegendruckwalze 9 sind in einem gesonderten, in das und aus dem Maschinengehäuse 2 der Farbdruckwerke 1, 1 ein- und ausfahrbaren Gestell 15 gelagert. In das verfahrbare Gestell 15 sind Schwenkarme 16, 17 für die Verteilwalze 6 und die Gegendruckwalze 9 mit Spindelantrieben 18, 19 zur Einstellung der Spaltbreite der zwischen den Walzen 5, 6, 7, 9 der Farbdruckwerke 1, 1 gebildeten Spalte 10 - 12 eingebaut. Ferner ist in das Gestell 15 eine Wechselkassette 20 zum Auffangen von überschüssiger Farbe unter den Walzen 5, 6, 7, 9 eingesetzt.

Mit Hilfe der verfahrbaren Gestelle 15 können die Walzen 5, 6, 7, 9 der Farbdruckwerke 1, 1 auf einfache Weise gewartet und die Farbdruckwerke durch den Einbau einer Farbwalze 7 mit glatter oder profilierter Oberfläche für eine ganzflächige Färbung von Papierbahnen 8 oder das Bedrucken der Papierbahnen mit Farbmustern wie Streifenmustern oder Wellenlinienmustern eingerüstet werden.

Die zu färbende Papierbahn 8 läuft von einem nicht dargestellten Haspel ab, durchläuft zum Einfärben der Papierbahnoberseite 8a das erste Farbdruckwerk 1 in Pfeilrichtung a und zum Einfärben der Papierbahnunterseite 8b das zweite Farbdruckwerk 1 in Pfeilrichtung b und kann dann zum Bedrucken mit einer Beschriftung und/oder mit Abbildungen in eine Druckmaschine laufen. Dosierwalze 5, Verteilwalze 6, Farbwalze 7 und Gegendruckwalze 9 der beiden Farbdruckwerke 1, 1 werden durch die durchlaufende Papierbahn 8 angetrieben.

Bei einer entsprechenden Ausstattung der Farbdruckwerke 1, 1 mit mehreren Dosiereinheiten 3, die mit gleicher Farbe oder verschiedenen Farben gefüllt werden, und profilierten Farbwalzen 7 können Papierbahnen 8 auf der Oberseite 8a und der Unterseite 8b z.B. mit Farbstreifen oder Wellenlinien gleicher oder unterschiedlicher Färbung, gleicher oder unterschiedlicher Breite und gleichen oder unterschiedlichen Abständen bedruckt werden.

Die für eine bestimmte Papiersorte, Farbsorte und ein bestimmtes Farbmuster erforderliche Spalteinstellung zwischen den Walzen 5, 6, 7, 9 der Farbdruckwerke 1, 1 kann in einem Rechner abgespeichert werden, so daß bei einer Herstellung von Papierbahnen 8 mit gleicher Färbung, Farbsorte und Papiersorte die erforderliche Spalteinstellung der Walzen mit Hilfe der rechnergesteuerten Spindelantriebe 18, 19 vorgenommen werden kann.

Anstatt von Spindel/Linearantrieben können Exzenter für die Spalteinstellung der Walzen eingesetzt werden.

Die vorbeschriebene Maschine zum beidseitigen Färben von Papierbahnen kann zum Aufbringen von Duftstoffen und Klebstoffen auf Papierbahnen aus unterschiedlichen Papiersorten und papierähnlichen Materialien wie Tapeten und Wellpappe eingesetzt werden.

Ferner kann die Maschine mit einem Farbdruckwerk zum einseitigen Färben von Papierbahnen betrieben werden.

Bei einer weiteren Ausführungsform der Maschine zum Einfärben von Papierbahnen 8 ist diese mit einer oder mehreren Dosiereinheiten 3 ausgerüstet, die über der Dosierwalze 5 oder der Farbwalze 7 angeordnet sind und deren Abstand 21 zur jeweiligen Walzenoberfläche einstellbar ist. Mit einer derartigen Maschine ist es möglich, unter Verwendung einer Farbwalze 7 mit glatter Oberfläche bei Ausrüstung der Dosiereinheiten 3 mit einer entsprechenden Anzahl von Düsen und einer Einstellung des entsprechenden Abstandes 21 der Dosiereinheiten 3 von der Oberfläche der Dosierwalze 5 bzw. der Farbwalze 7 Papierbahnen 8 mit einem Farbmuster aus geraden Streifen, Wellenlinien oder dgl. Zeichen oder die Papierbahnen 8 ganzflächig einzufärben. Eine derartige Maschine zeichnet sich durch den Vorteil aus, daß eine Umrüstung der Maschine durch einen Austausch von Farbwalzen mit glatter Oberfläche gegen solche mit profilierter Oberfläche bei der Umstellung der Produktion von ganzflächig eingefärbten Papierbahnen auf Papierbahnen mit einem Farbmuster nicht erforderlich ist.

Die Maschine kann zur Herstellung von Etikettendruck, Kartonagedruck und zum Einfärben von Tapetenbahnen mit individueller Farb- und Mustergestaltung eingesetzt werden.

Der Betrieb der Maschine zusammen mit einem durch einen elektronischen Rechner gesteuerten Drucker eröffnet sich die Möglichkeit, Formularpapier mit der gewünschten Farbe einzufärben und anschließend zu bedrucken, so daß ein Zukauf von farbigem Papier in größeren Mengen nicht mehr erforderlich ist.

### Bezugszeichen

- 1: Farbdruckwerk
- 2: Gehäuse von 1
- 3: Dosiereinheit
- 4: Sprühdüse von 3
- 5: Dosierwalze
- 6: Verteilwalze
- 7: Farbwalze
- 8: Papierbahn
- 8a: Oberseite von 8
- 8b: Unterseite von 8
- 9: Gegendruckwalze
- 10: Spalt zwischen 5, 6
- 11: Spalt zwischen 6, 7
- 12: Spalt zwischen 7, 9
- 13: Regelventil vor 3
- 14: Schlitten von 3
- 15: Gestell für 5, 6, 7, 9
- 16: Schwenkarm für 6
- 17: Schwenkarm für 9
- 18: Spindelantrieb von 16
- 19: Spindelantrieb von 17
- 20: Wechselkassette
- 21: Abstand von 3 zu 5 bzw. 7

- a: Laufrichtung von 8
- b: Laufrichtung von 8

## Patentansprüche

1. Maschine zum Einfärben von Papierbahnen mit mindestens einem Farbdruckwerk (1),
welches eine Dosierwalze (5), eine mit dieser zusammenwirkenden Verteilwalze (6) zum gleichmäßigen Auftragen von Farbe auf eine Farbwalze (7) zum Färben einer Ober- oder Unterseite (8a, 8b) einer Papierbahn (8) und eine mit der Farbwalze (7) zusammenwirkende Gegendruckwalze (9) aufweist,
und welches in Abhängigkeit von der Breite der einzufärbenden Papierbahn (8) und/oder der Art eines einzufärbenden Musters mit einer oder mehreren Dosiereinheiten (3) mit einer oder mehreren Sprühdüsen (4) zum Aufsprühen von Farbe auf eine Walzenoberfläche ausgerüstet ist, wobei die Dosiereinheit(en) (3) über der Dosierwalze (5) oder der Farbwalze (7) angeordnet ist/sind.

2. Maschine nach Anspruch 1, **dadurch gekennzeichnet, dass** der Abstand der Dosiereinheiten (3) zur Oberfläche der Dosierwalze (5) oder der Farbwalze (7) einstellbar ist.

3. Maschine nach Anspruch 1 oder 2, **gekennzeichnet durch** Stellvorrichtungen zum Einstellen einer Spaltbreite von zwischen den einzelnen Walzen (5, 6, 7, 9) gebildeten Spalten (10-12).

4. Maschine nach einem der Ansprüche 1 bis 3, **gekennzeichnet durch** mindestens zwei hintereinander angeordnete Farbdruckwerke (1, 1) und eine entgegengesetzte Durchlaufrichtung (a, b) der Papierbahn (8) **durch** die beiden Farbwerke (1, 1) zum beidseitigen Färben der Papierbahn (8).

5. Maschine nach einem der Ansprüche 1 bis 4, **gekennzeichnet durch** eine Farbwalze (7) mit glatter Oberfläche.

6. Maschine nach einem der Ansprüche 1 bis 5, **gekennzeichnet durch** eine Farbwalze (7) mit profilierter Oberfläche.

7. Maschine nach einem der Ansprüche 1 bis 6, **gekennzeichnet durch** ein der bzw. den Dosiereinheiten (3) vorgeschaltetes Regelventil (13) zur Regelung der der Dosiereinheit (3) unter Druck zugeleiteten Farbflüssigkeitsmenge.

8. Maschine nach einem der Ansprüche 1 bis 7, **gekennzeichnet durch** eine Lagerung der Dosierwalze (5), der Verteilwalze (6), der Farbwalze (7) und der Gegendruckwalze (9) in einem gesonderten, in das und aus dem Maschinengehäuse (2) der Farbdruckwerke (1, 1) ein- und ausfahrbaren Gestell (15).

9. Maschine nach Anspruch 8, **gekennzeichnet durch** eine in dem verfahrbaren Gestell (15) angeordnete Wechselkassette (20) zum Auffangen von überschüssiger Farbe.

10. Maschine nach Anspruch 8 und 9, **gekennzeichnet durch** in das verfahrbare Gestell (15) eingebaute Schwenkarme (16, 17) für die Verteilwalze (6) und die Gegendruckwalze (9) mit Spindelantrieben (18, 19) zur Einstellung der Spaltbreite der zwischen den Walzen (5, 6, 7, 9) der Farbdruckwerke (1, 1) gebildeten Spalte (10-12).

11. Maschine nach einem der Ansprüche 1 bis 10,
**gekennzeichnet durch** einen Antrieb der Dosierwalze (5), der Verteilwalze (6), der Farbwalze (7) und der Gegendruckwalze (9) mittels der **durch** die Farbdruckwerke (1, 1) laufende Papierbahn (8).

12. Maschine nach einem der Ansprüche 1 bis 10, **gekennzeichnet durch** einen motorischen Antrieb mindestens einer der Walzen (5, 6, 7, 9) der Farbdruckwerke (1, 1), vorzugsweise der Farbwalze (7).

13. Maschine nach einem der Ansprüche 1 bis 12, **gekennzeichnet durch** eine Anordnung der Dosiereinheit (3) bzw. der Dosiereinheiten auf einem aus dem und in das Maschinengehäuse (2) aus- und einfahrbaren Schlitten (14).

14. Maschine nach einem der Ansprüche 1 bis 13, **dadurch gekennzeichnet, daß** diese einem durch einen elektronischen Rechner gesteuerten Drucker vorgeschaltet ist.

## Claims

1. A machine for inking paper webs with at least one color printing unit (1),
which includes a metering roller (5), a distribution roller (6) cooperating with the same for uniformly applying ink onto an inking roller (7) for inking an upper or lower surface (8a, 8b) of a paper web (8), and an impression roller (9) cooperating with the inking roller (7),
and which in dependence on the width of the paper web (8) to be inked and/or the kind of sample to be inked is equipped with one or more metering units (3) with one or more spray nozzles (4) for spraying ink onto a roller surface, the metering unit(s) (3) being arranged above the metering roller (5) or the inking roller (7).

2. The machine as claimed in claim 1, **characterized in that** the distance of the metering units (3) from the surface of the metering roller (5) or the inking roller (7) is adjustable.

3. The machine as claimed in claim 1 or 2, **characterized by** adjusting devices for adjusting a gap width of gaps (10-12) formed between the individual rollers (5, 6, 7, 9).

4. The machine as claimed in any of claims 1 to 3, **characterized by** at least two serially arranged color printing units (1, 1) and an opposite direction of movement (a, b) of the paper web (8) through the two color units (1, 1) for inking the paper web (8) on both sides.

5. The machine as claimed in any of claims 1 to 4, **characterized by** an inking roller (7) with smooth surface.

6. The machine as claimed in any of claims 1 to 5, **characterized by** an inking roller (7) with profiled surface.

7. The machine as claimed in any of claims 1 to 6, **characterized by** a control valve (13) provided upstream of the metering unit(s) (3) for controlling the amount of liquid ink supplied to the metering unit (3) under pressure.

8. The machine as claimed in any of claims 1 to 7, **characterized by** supporting the metering roller (5), the distribution roller (6), the inking roller (7) and the impression roller (9) in a separate rack (15) which is retractable into and extensible from the machine housing (2) of the color printing units (1, 1).

9. The machine as claimed in claim 8, **characterized by** an interchangeable cassette (20) arranged in the traveling rack (15) for collecting excess ink.

10. The machine as claimed in claims 8 and 9, **characterized by** swivel arms (16, 17) for the distribution roller (6) and the impression roller (9), which are incorporated in the traveling rack (15) and have spindle drives (18, 19) for adjusting the gap width of the gaps (10-12) formed between the rollers (5, 6, 7, 9) of the color printing units (1, 1).

11. The machine as claimed in any of claims 1 to 10, **characterized by** a drive of the metering roller (15), the distribution roller (6), the inking roller (7) and the impression roller (9) by means of the paper web (8) running through the color printing units (1, 1).

12. The machine as claimed in any of claims 1 to 10, **characterized by** a power drive of at least one of the rollers (5, 6, 7, 9) of the color printing units (1, 1), preferably of the inking roller (7).

13. The machine as claimed in any of claims 1 to 12, **characterized by** an arrangement of the metering unit (3) or the metering units on a carriage (14) movable out of and into the machine housing (2).

14. The machine as claimed in any of claims 1 to 13, **characterized in that** the same is provided upstream of a printer controlled by an electronic computer.

## Revendications

1. Machine à encrer des bandes de papier, comportant au moins un groupe d'impression en couleurs (1)
qui présente un rouleau doseur (5), un rouleau distributeur (6) qui coopère avec celui-ci pour appliquer régulièrement de l'encre sur un rouleau encreur (7) pour encrer une face supérieure ou inférieure (8a, 8b) d'une bande de papier (8) et un rouleau de contre-pression (9) coopérant avec le rouleau encreur (7),
et qui, en fonction de la largeur de la bande de papier (8) à encrer et/ou du type de dessin, est équipé d'une ou de plusieurs buses de pulvérisation (4) pour pulvériser de l'encre sur une surface de rouleau, la/les unité(s) de dosage (3) étant agencée(s) sur le rouleau doseur (5) ou sur le rouleau encreur (7).

2. Machine selon la revendication 1, **caractérisée en ce que** la distance entre les unités de dosage (3) et la surface du rouleau doseur (5) ou du rouleau encreur (7) est réglable.

3. Machine selon la revendication 1 ou 2, **caractérisée par** des dispositifs de réglage pour régler une largeur de fente pour des fentes (10-12) formées entre les rouleaux individuels (5, 6, 7, 9).

4. Machine selon l'une des revendications 1 à 3, **caractérisée par** au moins deux groupes d'impression en couleurs (1, 1) agencés l'un derrière l'autre et par une direction (a, b) de passage opposée de la bande de papier (8) à travers les deux groupes d'impression en couleurs (1, 1) pour encrer la bande de papier (8) sur les deux faces.

5. Machine selon l'une des revendications 1 à 4, **caractérisée par** un rouleau encreur (7) à surface lisse.

6. Machine selon l'une des revendications 1 à 5, **caractérisée par** un rouleau encreur (7) à surface profilée.

7. Machine selon l'une des revendications 1 à 6, **caractérisée par** une soupape de réglage (13) montée en amont de la/des unité(s) de dosage (3) pour régler la quantité d'encre liquide amenée sous pression à l'unité de dosage (3).

8. Machine selon l'une des revendications 1 à 7, **caractérisée par** un montage du rouleau doseur (5), du rouleau distributeur (6), du rouleau encreur (7) et du rouleau de contre-pression (9) dans un bâti (15) séparé mobile susceptible d'entrer et de sortir du boîtier de machine (2) des groupes d'impression en couleurs (1, 1).

9. Machine selon la revendication 8, **caractérisée par** une cassette interchangeable (20) agencée dans le bâti (15) mobile pour recueillir l'encre excédentaire.

10. Machine selon les revendications 8 et 9, **caractérisée par** des bras pivotants (16, 17) montés dans le bâti (15) mobile pour le rouleau distributeur (6) et pour le rouleau de contre-pression (9) avec commandes à broches (18, 19) pour régler la largeur de la fente (10-12) formée entre les rouleaux des groupes d'impression en couleurs (1, 1).

11. Machine selon l'une des revendications 1 à 10, **caractérisée par** un entraînement du rouleau doseur (5), du rouleau distributeur (6), du rouleau encreur (7) et du rouleau de contre-pression (9) au moyen de la bande de papier passant à travers les groupes d'impression en couleurs (1, 1).

12. Machine selon l'une des revendications 1 à 10, **caractérisée par** un entraînement par moteur d'au moins un des rouleaux (5, 6, 7, 9) des groupes d'impression en couleurs (1, 1).

13. Machine selon l'une des revendications 1 à 12, **caractérisée par** un agencement de l'unité de dosage (3) ou des unités de dosages sur un chariot (14) susceptible d'entrer et de sortir dans le boîtier de machine (2).

14. Machine selon l'une des revendications 1 à 13, **caractérisée en ce que** celle-ci est montée en amont d'une imprimante commandée par un ordinateur électronique.
